# EUROPÄISCHE PATENTSCHRIFT

(11) **EP 0 857 915 B1**
(45) Veröffentlichungstag und Bekanntmachung des Hinweises auf die Patenterteilung: **05.06.2002**
(21) Anmeldenummer: 97122516.4
(22) Anmeldetag: 19.12.1997
(51) Int. Cl.: F23D 17/00, F23C 9/00

(54) **Verfahren und Brennkopf zur Verbrennung von flüssigen oder gasförmigen Brennstoffen**
Method and burner head for the combustion of liquid and gaseous fuels
Procédé et tête de brûleur pour la combustion des combustibles liquides ou gazeux

(30) Priorität: 07.02.1997 DE 19704721
(43) Veröffentlichungstag der Anmeldung: 12.08.1998
(73) Patentinhaber: ELCO KLÖCKNER HEIZTECHNIK GmbH, 72379 Hechingen (DE)
(72) Erfinder: Freund, Ekkehart, 01827 Graupa (DE); Schmidt, Thomas, 01796 Pirna (DE); Stittrich, Jürgen, 01796 Pirna (DE)
(74) Vertreter: Niederkofler, Oswald A., Dipl.-Phys.

(56) Entgegenhaltungen:
- EP-A- 0 491 079
- EP-A- 0 635 676
- DE-A- 3 936 461
- DE-A- 4 229 525

## Beschreibung

Die Erfindung betrifft einen Brennkopf, der an Brennern für Gas- und/oder Ölfeuerungsanlagen verwendet werden kann sowie ein Verfahren zur Verbrennung von flüssigen oder gasförmigen Brennstoffen in den genannten Anlagen.

Die Immission von Verbrennungsgasen aus Gas- und Ölfeuerungsanlagen verursacht erhebliche Umweltbelastungen durch bei der Verbrennung entstehende Schadstoffe. Die Bildung einiger Schadstoffe kann durch Primärmaßnahmen an der Feuerführung bzw. am Brenner beeinflußt und wirksam reduziert werden. Bei der Reduzierung der Umweltbelastungen kommt der Zuführung der Verbrennungsluft, der des Einsatzes des Brennstoffes sowie der Mischung mit rückgeführten Abgasen große Bedeutung zu.

Die Druckschrift EP 0 491 079 A1 weist einen Brennkopf einer Feuerungsanlage auf und beschreibt ein Verfahren zum Verbrennen von flüssigen Brennstoffen, wobei der Brennkopf zwei voneinander getrennte Luftkanäle aufweist, des Weiteren eine Blende an der Zerstäubungsdüse sowie ein Vormischrohr und ein Ausbrandrohr vorsieht. Die Druckschrift lehrt, dass die Flammenfront erst am Ende des Vormischrohres zur Zündung gelangt und somit innerhalb des Brennkopfes. Das Ausbrandrohr weist gegenüber dem Vormischrohr eine Erweiterung auf, an dessen Übergang sich ein Ringwirbel, der räumlich begrenzt ist, bildet, der die Flammenstabilisierung unterstützt. Auch die Zündung des Gemisches erfolgt direkt hinter dem Übergang vom Vormischrohr in das Ausbrandrohr innerhalb der Ringwirbel und damit innerhalb des Brennkopfes. Die Erweiterung beim Übergang zwischen Vormischrohr und Ausbrandrohr ist ganz wesentlich für die gewünschte Reduzierung der NOₓ-Emission, da die Druckschrift als Alternative zur Erweiterung des Ausbrandrohres und der Verdrallung der Flamme zwecks Stabilisierung der Flamme im Brennkopf vorschlägt, einen Störkörper am Ende des Vormischrohres anzuordnen, um den gewünschten Effekt zu erzielen. Nachteil der Lehre der EP 0 491 079 A1 ist jedoch, dass aufwändige Einbauten notwendig sind beziehungsweise komplizierte, im Inneren des Brennkopfes aufzubauende Ringwirbel erforderlich werden.

Aufgabe der Erfindung ist die Schaffung eines Verfahrens sowie eines Brennkopfes, welches die NOₓ-Bildung bei der Verbrennung erheblich verringert sowie eine Verbrennung des Brennstoffes bei möglichst niedriger Flammentemperatur sowie geringem Energieeinsatz möglich macht.

Die Aufgabe wird durch die Merkmale des Anspruches 1 und 2 gelöst. Die Unteransprüche geben weitere vorteilhafte Ausgestaltungen der Erfindung an.

Das Verfahren zur Verbrennung von gasförmigen und flüssigen Brennstoffen in Feuerungsanlagen mit einem in den Brennraum eines Kessels ragenden Brennkopf eines Brenners ist dadurch gekennzeichnet, daß ein Luftstrom für die Verbrennung durch einen Drallkörper geführt wird, und daß an einem stromabgelegenen Abschnitt des Flammrohres mittels Leiteinrichtungen und Durchbrechungen am Flammrohr ein Unterdruck erzeugt wird, und daß das Abgas aus der Verbrennung durch die Durchbrechungen angesaugt und mit der Verbrennungsluft vermischt wird, und daß das im Brennraum befindliche Abgas mit dem in den Brennraum eingedüsten noch nicht entzündeten Brennstoff vermischt wird, und daß eine Flammenfront in einem Abstand vor dem Brennkopf erzeugt wird. Drallkörper und wenigstens eine Zerstäuberdüse für die Zufuhr von Brennstoff sind in einem Flammrohr angeordnet, welches als Teil eines Brennkopfes eines Brenners in den Brennraum eines Kessels ragt.

Mit der Führung des Luftstromes durch den Drallkörper wird eine innere Drallströmung erzeugt, die zusammen mit der durch die Öffnungen bzw. Leiteinrichtungen erzeugten Wirbelzöpfe sowie dem Axialluftstrom zu einer Rückführung von Abgasen aus dem Brennraum des Kessels mit geringen Sauerstoffanteilen sowie zu einer intensiven Durchmischung von noch nicht entzündetem Brennstoff, Abgas und Luft führt. Darüber hinaus wird die Ausbildung einer Flammenfront nicht unmittelbar am oder im Brennkopf, wie bei konventionellen Brennern üblich, sondern in einem gewissen Abstand vor dem Brennkopf erzeugt, womit eine intensive Vermischung von Abgas aus dem Brennraum des Kessels mit dem noch nicht entzündeten, in den Brennraum des Kessels eintretenden Luft-Gas- Brennstoffgemisch möglich wird. Durch dieses Verfahren wird vorteilhaft eine Herabsetzung der Flammentemperatur bewirkt und somit die NOₓ-Bildung stark vermindert. Insbesondere beim Verbrennen von flüssigen Brennstoffen kommt es zu einer vergrößerten Einmischfläche von Abgasen in den Ölnebel sowie zu einer verstärkten Vorverdampfung des Ölnebels.

Der Brennkopf besteht aus einem Flammrohr, mindestens einer Zerstäuberdüse (1) und/oder mindestens einer Gasdüse (2), wobei das Flammrohr aus einem in etwa zylindrischen Abschnitt (3) besteht, der dann in einen sich verjüngenden Abschnitt (8) übergeht, an welchem stromab ein weiterer in etwa zylindrischer Abschnitt angeordnet ist, wobei in dem stromabgelegenen Abschnitt in dem Flammrohr Durchbrechungen (5) und nach innen ragende Leiteinrichtungen (4) angeordnet sind, und daß in dem Flammrohr mindestens ein Drallkörper (6) angeordnet ist.

Mit diesem Brennkopf wird es möglich, in dem Brennkopf eine Drallströmung zu erzeugen sowie in den Brennkopf Abgas zurückzuführen, so daß eine bessere Vermischung von Luft, Brennstoff und Abgas möglich wird. Des weiteren wird es möglich, eine stabile Flammenfront vor dem Brennkopf zu erzeugen. Der Abstand zwischen Flammenfront und Brenner ist gekennzeichnet durch eine Mischzone aus Abgasen, Verbrennungsluft und Brennstoffen, die wesentlich geringere Temperaturen aufweist als die brennende Flamme. Mittels dieses Brennkopfes kann der NOₓ-Gehalt der Abgase aus mit diesem Brennkopf ausgerüsteten Gas-, Heizöl- oder Mehrstoffeuerungen, und somit die Umweltbelastung, gesenkt werden.

In einer bevorzugten Ausführung ist der Drallkörper axial verschiebbar. Damit wird eine Optimierung der Drallströmung erreicht.

Eine bevorzugte Ausführung ist auch die Anordnung von Durchlässen in dem Drallkörper, durch die die Luft axial zugeführt werden kann, die den Abstand der Flammenfront vom Brennkopf positiv beeinflußt.

An dem Flammrohr sind bevorzugt die Leiteinrichtungen in dreieckiger Form ausgebildet und in Richtung der vor dem Brennraum befindlichen Mischzone ausgerichtet. Diese Form von Leiteinrichtungen führt zu einer wirkungsvollen und effektiven Ausbildung von Wirbelzöpfen, die die Durchmischung der Abgase, Verbrennungsluft und des Brennstoffes fördern. Als besonders effektiver Winkel zwischen den Leiteinrichtungen und dem Flammrohr hat sich ein Winkel zwischen 30 und 40 Grad ergeben.

Bei der Verwendung von Gasdüsen, welche im Flammrohr angeordnet sind, hat es sich als für die Vermischung ebenfalls positiv herausgestellt, daß die Gasdüsenöffnungen zur Wandung des Flammrohrs ausgerichtet sind.

Ein Ausführungsbeispiel wird anhand der beiden Zeichnungen erläutert. Figur 1 zeigt einen Längsschnitt durch einen Brennkopf, Figur 2 die schematische Ausbildung einer Flamme durch den erfindungsgemäßen Brennkopf hervorgerufen.

In Figur 1 ist ein Brennkopf zur Verbrennung von gasförmigen und flüssigen Brennstoffen dargestellt. Der Brennkopf ist an Brennern der unterschiedlichsten Bauart einsetzbar. Ein derartiger Brenner kann beispielsweise Bestandteil von Feuerungsanlagen für Warmwasserkessel, Dampferzeuger, Thermalölerhitzer, Heissgaserzeuger oder andere Wärmeerzeuger sein. Der in den Brennraum 17 hereinragende Brennkopf besteht aus einem Flammrohr, das sich aus zwei zylindrischen Abschnitten 3 sowie einem sich verjüngenden Abschnitt 8 zusammensetzt. Kurz vor oder in dem Abschnitt 8 ist in axialer Richtung ein verschiebbarer Drallkörper 6 angeordnet. Der dem Brennraum 17 am nächsten gelegene zylindrische Abschnitt des Flammrohres 3 ist mit in das Innere des Flammrohres 3 hineinragenden - Körpern oder Leiteinrichtungen 4, die vorzugsweise als dreieckige Flügel ausgebildet sind, sowie Aussparungen oder Durchbrechungen 5 versehen. Die Zuführung der Brennstoffe erfolgt durch die Leitung 13 sowie die Zerstäubungsdüse 1 bei flüssigen bzw. durch die Zuführung 12 sowie die Gasdüsen 2 bei gasförmigen Brennstoffen.

Mit dem Drallkörper 6 wird eine innere Drallströmung erzeugt. Durch die axiale Einstellung des Drallkörpers kann ein optimiertes Verhältnis von Axialluft-Impuls zu Drall-Impuls erzeugt werden. Bei der Anströmung der Flügel 4 durch die Verbrennungsluft 11 wird ein Unterdruck erzeugt, der zur Ansaugung von Abgasen aus dem Feuerraum bzw. Brennraum 17 durch die Öffnungen 5 führt. Die Flügel 4 im Luftstrom bzw. Luftgasstrom wirken als Wirbelgeneratoren. Dadurch bilden sich stromab hinter jedem Flügel zwei gegenläufige Wirbelzöpfe aus.

Der oder die Drallkörper 6 sind an einer oder mehreren verschiebbaren Halterungen 10 befestigt.

In Figur 2 ist schematisch die Ausbildung der Mischzone 16 bzw. der Flamme 18 dargestellt. Der Brennkopf wird durch die Wand des Feuerraumes mittels einer Brennermuffel 9 geführt. Die Abgasrezirkulation wird bewirkt durch das Einströmen von Gas durch die Öffnungen 5 einerseits wie auch durch das Einsaugen von Abgas (durch die Pfeile 14 dargestellt) in die nicht brennende Verdampfungs- bzw. Vermischungszone 16. Die Herausbildung einer Flammenfront 15 erfolgt erst in gewissem Abstand vom Brennkopf im Brennraum 17. Die heiße Flamme 18 bildet sich erst ab dieser Flammenfront 15 aus und verbrennt das Abgas-, Verbrennungsluft- und Brennstoffgemisch. Erreicht wird dies durch die kombinierte Wirkung von innerem Drallimpulsstrom, Axialluftstrom und der intensiven Turbulenz der Wirbelzöpfe. Eine örtliche Stabilisierung kann unterstützt werden durch einen Pilotbrenner oder Stützbrenner 7 (in Figur 2 nicht dargestellt). Die Ausbildung der Flammenfront 15 vor dem Brennkopf führt in Verbindung mit der Abgaseinsaugung durch die Öffnungen 5 im Flammrohr und der Erhöhung der Mischintensität durch die Wirbelgeneratoren zur Herabsetzung der Flammentemperatur und damit zu stark verminderter NOₓ-Bildung.

## Patentansprüche

1. Verfahren zum Verbrennen von flüssigen und/oder gasförmigen Brennstoffen mit einem in den Brennraum eines Kessels ragenden Brennkopf eines Brenners, dessen Flammrohr wenigstens eine darin angeordnete Düse für die Zufuhr von Brennstoff sowie mindestens einen Drallkörper aufweist, wobei ein Teil des Luftstromes für die Verbrennung durch den Drallkörper geführt wird, und wobei an dem stromabwärts gelegenen Abschnitt des Flammrohres durch Leiteinrichtungen und Durchbrechungen des Flammrohres ein Unterdruck erzeugt wird, wobei das Abgas aus der Verbrennung mit der Verbrennungsluft gemischt wird, und wobei das im Brennraum des Kessels befindliche Abgas mit dem in den Brennraum des Kessels eintretenden noch nicht entzündeten Brennstoff vermischt wird, und wobei eine Flammenfront in einem Abstand stromab vor dem Brennkopf erzeugt wird.

2. Brennkopf zur Durchführung des Verfahrens nach Anspruch 1, bestehend aus einem Flammrohr, mindestens einer Zerstäuberdüse (1) und/oder mindestens einer Gasdüse (2), **dadurch gekennzeichnet, daß** das Flammrohr aus einem in etwa zylindrischen Abschnitt (3) besteht, der dann in einen sich verjüngenden Abschnitt (8) übergeht, in welchem stromab ein weiterer in etwa zylindrischer Abschnitt (3) angeordnet ist, wobei in dem stromab gelegenen Abschnitt des Flammrohres Durchbrechungen (5) und nach innen ragende Leiteinrichtungen (4) angeordnet sind, und daß in dem Flammrohr mindestens ein Drallkörper (6) angeordnet ist.

3. Brennkopf nach Anspruch 2 **dadurch gekennzeichnet, daß** der Drallkörper axial verschiebbar ist.

4. Brennkopf nach Anspruch 2 oder 3 **dadurch gekennzeichnet, daß** an dem Drallkörper Durchlässe angeordnet sind.

5. Brennkopf nach Anspruch 2 bis 4 **dadurch gekennzeichnet, daß** die Leiteinrichtungen (4) dreieckig ausgebildet sind und zum Feuerraum ausgerichtet sind.

6. Brennkopf nach einem der Ansprüche 2 bis 5 **dadurch gekennzeichnet, daß** der Winkel zwischen Leiteinrichtung (4) und Flammrohr 30 bis 40 Grad beträgt.

7. Brennkopf nach einem der Ansprüche 2 bis 6 **dadurch gekennzeichnet, daß** die Öffnungen der Gasdüse (2) zu der Wandung des Flammrohres ausgerichtet ist.

8. Brennkopf nach einem der Ansprüche 2 bis 7 **dadurch gekennzeichnet, daß** an dem Flammenrohr ein Zündbrenner angeordnet ist.

9. Brennkopf nach einem der Ansprüche 2 bis 7 **dadurch gekennzeichnet, daß** zwecks örtlicher Stabilisierung der Flamme im Bereich des Flammrohres ein Pilot- oder Stützbrenner angeordnet ist.

## Claims

1. Method of burning liquid and/or gaseous fuels by using a burner head of a burner, which head protrudes into the combustion chamber of a boiler, the flame tube of which burner has at least one nozzle, disposed therein, for the supply of fuel as well as at least one swirl plate, wherein some of the air flow for the combustion is guided through the swirl plate, and wherein a reduced pressure is produced by guide means and openings of the flame tube at the portion of the flame tube which is situated downstream thereof, wherein the waste gas from the combustion process is mixed with the combustion air, and wherein the waste gas, situated in the combustion chamber of the boiler, is mixed with the fuel, which enters the combustion chamber of the boiler and is not yet ignited, and wherein a flame front is produced at a spacing downstream of and in front of the burner head.

2. Burner head for accomplishing the method according to claim 1, comprising a flame tube, at least one sprayer nozzle (1) and/or at least one gas nozzle (2), **characterised in that** the flame tube comprises a substantially cylindrical portion (3), which then passes into a tapering portion (8), in which and downstream of which there is disposed an additional substantially cylindrical portion (3), wherein openings (5) and inwardly protruding guide means (4) are disposed in the portion of the flame tube situated downstream, and **in that** at least one swirl plate (6) is disposed in the flame tube.

3. Burner head according to claim 2, **characterised in that** the swirl plate is axially displaceable.

4. Burner head according to claim 2 or 3, **characterised in that** through-passages are disposed on the swirl plate.

5. Burner head according to claims 2 to 4, **characterised in that** the guide means (4) have a triangular configuration and are orientated towards the combustion chamber.

6. Burner head according to one of claims 2 to 5, **characterised in that** the angle between guide means (4) and flame tube is 30 to 40 degrees.

7. Burner head according to one of claims 2 to 6, **characterised in that** the openings in the gas nozzle (2) are orientated towards the wall of the flame tube.

8. Burner head according to one of claims 2 to 7, **characterised in that** an ignition burner is disposed on the flame tube.

9. Burner head according to one of claims 2 to 7, **characterised in that**, to stabilise the flame locally, a pilot burner or supporting burner is disposed in the region of the flame tube.

## Revendications

1. Procédé pour la combustion de combustibles liquides et/ou gazeux avec une tête de brûleur, pénétrant dans la chambre de combustion d'une chaudière, d'un brûleur dont le tube-foyer présente au moins un injecteur disposé dans ce dernier pour l'alimentation en combustible, ainsi qu'au moins un générateur de rotation, une partie de l'écoulement d'air pour la combustion étant guidée par le générateur de rotation, et une dépression étant générée sur la section du tube-foyer en aval de l'écoulement, par des dispositifs de guidage et des percées sur le tube-foyer, les gaz provenant de la combustion étant mélangés à l'air comburant, et les gaz brûlés situés dans la chambre de combustion de la chaudière étant mélangés au combustible non encore enflammé, pénétrant dans la chambre de combustion de la chaudière, et un front de flamme étant produit à une distance en aval de la tête de brûleur.

2. Tête de brûleur pour la mise en oeuvre du procédé suivant la revendication 1, composée d'un tube-foyer, d'au moins une buse de pulvérisation (1) et/ou d'au moins un injecteur de gaz (2), **caractérisée en ce que** le tube-foyer se compose d'une section (3) à peu près cylindrique qui se prolonge par une section (8) rétrécie, dans laquelle est disposée en aval une autre section (3) à peu près cylindrique, des percées (5) et des dispositifs de guidage (4) dirigés vers l'intérieur étant disposés dans la section du tube-foyer placée en aval, et **en ce qu'**au moins un générateur de rotation (6) est disposé dans le tube-foyer.

3. Tête de brûleur suivant la revendication 2, **caractérisée en ce que** le générateur de rotation est mobile axialement.

4. Tête de brûleur suivant l'une des revendications 2 et 3, **caractérisée en ce que** des passages sont disposés sur le générateur de rotation.

5. Tête de brûleur suivant les revendications 2 à 4, **caractérisée en ce que** les dispositifs de guidage (4) ont une configuration triangulaire et sont dirigés vers la chambre de combustion.

6. Tête de brûleur suivant l'une des revendications 2 à 5, **caractérisée en ce que** l'angle entre le dispositif de guidage (4) et le tube-foyer est de 30 à 40°.

7. Tête de brûleur suivant l'une des revendications 2 à 6, **caractérisée en ce que** les orifices de l'injecteur de gaz (2) sont dirigés vers la paroi du tube-foyer.

8. Tête de brûleur suivant l'une des revendications 2 à 7, **caractérisée en ce qu'**un brûleur d'allumage est disposé sur le tube-foyer.

9. Tête de brûleur suivant l'une des revendications 2 à 7, **caractérisée en ce qu'**un brûleur pilote ou un brûleur de mise en température est disposé dans la zone du tube-foyer en vue d'une stabilisation locale de la flamme.
